# EUROPÄISCHE PATENTSCHRIFT

(11) **EP 0 843 064 B1**
(45) Veröffentlichungstag und Bekanntmachung des Hinweises auf die Patenterteilung: **03.03.2004**
(21) Anmeldenummer: 97118314.0
(22) Anmeldetag: 22.10.1997
(51) Int. Cl.: E05C 9/00, E05C 9/20, E05B 17/00

(54) **Beschlag für ein Fenster**
Fitting for a window
Ferrure pour un fenêtre

(30) Priorität: 14.11.1996 DE 19646982
(43) Veröffentlichungstag der Anmeldung: 20.05.1998
(73) Patentinhaber: ROTO FRANK Aktiengesellschaft, 70771 Leinfelden-Echterdingen (DE)
(72) Erfinder: Kohler, Jürgen, 70569 Stuttgart (DE); Müllerbader, Siegfried, 70794 Filderstadt (DE)

(56) Entgegenhaltungen:
- EP-A- 0 056 484
- EP-A- 0 461 370
- DE-U- 29 514 640
- FR-A- 2 507 666

## Beschreibung

Die Erfindung betrifft einen Beschlag für ein Fenster mit mindestens einem in einer Falznut anzuordnenden ersten Beschlagteil sowie mit einem zweiten Beschlagteil, welches gegen den Widerstand eines separaten Halteelements relativ zum ersten Beschlagteil bewegbar ist.

Ein derartiger Beschlag ist aus DE-U-295 14 640 bekannt. Als erstes Beschlagteil ist dabei eine Stulpschiene vorgesehen, die eine Falznut abdeckt. Als zweites Beschlagteil ist eine Schubstange relativ zur Stulpschiene in der Falznut verschiebbar.

Ein Halteelement wird von einem Lagerbock für die Stulpschiene gebildet.

Aus der EP-A-0 461 370 ist eine Stulpschienenabdeckung mit einem Abdeckplättche bekannt, welcher nach dem Verschwenken aus der Einsetzposition in die End position in einen Längsschlitz einrasten kann, wobei vorher der zwischen einem Führungsvorsprung der Abdeckplättchens und der Stulpschiene durch Klemmung verursachte Reibungswickerstand überwunden werden muß.

Außerdem sind Beschläge bekannt, bei denen eine Eckumlenkung in einer entsprechenden Falznut befestigt wird. Um die Eckstulpschiene einer solchen Eckumlenkung (erstes Beschlagteil) mit einer zweiten Stulpschiene zu koppeln, sind Kopplungselemente (zweites Beschlagteil) bekannt, die am zu koppelnden Ende der Eckstulpschiene verschiebbar gehalten sind. Bei in die Falznut eingesetzter Eckstulpschiene übergreifen diese Kopplungselemente zunächst nur das zu koppelnde Ende der Eckstulpschiene und behindern daher das Einsetzen der zweiten Stulpschiene in die Falznut nicht. Erst wenn auch die zweite Stulpschiene in die Falznut eingesetzt ist, wird das Kopplungselement in seine die zweite Stulpschiene übergreifende Lage verschoben. Anschließend werden das Kopplungselement und die beiden Stulpschienen in der Falznut durch Verschrauben festgelegt.

Damit bei eingesetzter Eckumlenkung das Kopplungselement sich in seiner nicht-übergreifenden Grundstellung befindet, weist bei bekannten Eckumlenkungen die metallene Eckstulpschiene im Bereich des Kopplungselements eine Ausprägung auf, durch die das Kopplungselement in der Grundstellung zurückgehalten ist und die zum Verschieben des Kopplungselements in die übergreifende Endstellung überwunden werden muß. Aufgrund von Fertigungstoleranzen schwankt allerdings die dazu erforderliche Schubkraft, was sich insbesondere bei manuellem Verschieben des Kopplungselements nachteilig auswirkt.

Der vorliegenden Erfindung liegt die Aufgabe zugrunde, gattungsgemäße Beschläge dahingehend weiterzubilden, daß die Bewegung des zweiten Beschlagteils gegenüber dem ersten Beschlagteil unter definierten Bedingungen ausgeführt werden kann.

Diese Aufgabe wird erfindungsgemäß dadurch gelöst, daß das Halteelement eines Beschlages der eingangs genannten Art mindestens eine dem zweiten Beschlagteil zugewandte und mit diesem zusammenwirkende Reibfläche aufweist. Zweckmäßige Weiterbildungen der Erfindung sind Gegenstand der abhängigen Ansprüche.

Bei dem erfindungsgemäßen Beschlag läßt sich der bei der Verschiebung des zweiten Beschlagteils zu überwindende Widerstand durch das separate Halteelement beliebig einstellen. Im Einzelnen kann über eine geeignete Wahl von Material und Oberflächenstruktur des Halteelements der Reibungswiderstand, welcher der Bewegung des zweiten Beschlagteils entgegenwirkt, beliebig definiert werden.

In einer besonders vorteilhaften Weiterbildung der Erfindung ist die mindestens eine Reibfläche am freien Ende eines federnd gelagerten Arms gebildet. Dadurch kann das Halteelement bzw. seine Reibfläche in Richtung auf das zweite Beschlagteil vorgespannt und auch aus der Bewegungsbahn des zweiten Beschlagteils herausbewegt werden.

Bei einer anderen Ausführungsform ist das erste Beschlagteil eine insbesondere unverschiebbar in der Falznut anzuordnende Stulpschiene und das zweite Beschlagteil ein an der Stulpschiene verschiebbar gehaltenes Kopplungselement. Mit Hilfe des Halteelements wird das Kopplungselement so lange in seiner nicht-übergreifenden Grundstellung gehalten, bis es eine mit der ersten Stulpschiene zu koppelnde, in der Falznut angeordnete zweite Stulpschiene übergreifen kann.

Bei einer weiteren vorteilhaften Ausführungsform ist vorgesehen, daß das zweite Beschlagteil in seiner in Bewegungsrichtung verschobenen Stellung vom Halteelement entgegen der Bewegungsrichtung fixiert ist. Zum Beispiel kann das Halteelement das verschobene zweite Beschlagteil rastend hintergreifen. Diese Fixierung hat den Vorteil, daß das einmal verschobene zweite Beschlagteil in dieser verschobenen Stellung gehalten werden kann. Insbesondere wenn das zweite Beschlagteil ein Kopplungselement ist, ist eine Verschiebung in entgegengesetzter Bewegungsrichtung im Allgemeinen auch nicht mehr erforderlich. Neben seiner eigentlichen Funktion, ein Beschlagteil in einer Falznut zu halten und/oder die Bewegung eines zweiten Beschlagteils relativ zu einem ersten Beschlagteil zu hemmen, kann das Halteelement auch zu anderen Zwecken genutzt werden. Dazu ist das Halteelement in einer vorteilhaften Ausführungsform zwischen dem ersten und zweiten Beschlagteil befestigt, so daß das Halteelement als Anschlags- oder Führungsfläche für ein bewegliches Beschlagteil, insbesondere für eine Schubstange, dienen kann.

Wenn das Halteelement in weiterer Ausführungsform ein KunststoffSpritzgußteil ist, läßt sich das Halteelement besonders kostengünstig fertigen und weist eine materialbedingte Elastizität auf.

Weitere Vorteile der Erfindung ergeben sich aus der Beschreibung und der Zeichnung. Ebenso können die vorstehend genannten und die noch weiter aufgeführten Merkmale erfindungsgemäß jeweils einzeln für sich oder zu mehreren in beliebigen Kombinationen Verwendung finden. Die gezeigte und beschriebene Ausführungsform ist nicht als abschließende Aufzählung zu verstehen, sondern hat vielmehr beispielhaften Charakter für die Schilderung der Erfindung.

Es zeigen:
- Fig. 1: eine Seitenansicht eines in eine Falznut eines Fensters einsetzbaren Beschlags;
- Fig. 2: in einer Ansicht schräg von oben ein Halteelement des Beschlags der Fig. 1;
- Fig. 3: in einer Seitenansicht das mit einem Befestigungselement verbundene Halteelement der Fig. 2;
- Fig. 4: in einer Ansicht schräg von unten die an einer Schubstange befestigte Anordnung der Fig. 3; und
- Fig. 5: in einer Schnittansicht den in einer Falznut eines Fensters angeordneten Beschlag der Fig. 1.

Fig. 1 zeigt einen fertig montierten, in eine Falznut eines Fensters einsetzbaren Beschlag 1, der Teil einer Eckumlenkung sein kann. Der Beschlag 1 umfaßt als erstes Beschlagteil eine Stulpschiene 30 und als zweites Beschlagteil eine relativ zu dieser verschiebbar geführte Schubstange 20. Mit Hilfe eines zwischen der Schubstange 20 und der Stulpschiene 30 befindlichen Halteelements 40 kann der Beschlag 1 in der Falznut gehalten werden. Der Beschlag weist außerdem ein Befestigungselement 50 mit Befestigungswangen 52, 53 und ein in einer Bewegungsrichtung 62 (nach rechts) verschiebbar an der Stulpschiene 30 gehaltenes und ebenfalls ein zweites Beschlagteil bildendes Kopplungselement 60 auf.

In Fig. 1 ist das Kopplungselement 60 in seiner nach rechts verschobenen Endstellung gezeigt, während seine anfängliche Grundstellung durch die Anlage eines Vorsprungs 61 des Kopplungselements 60 an einer Anlageschulter 32 der Stulpschiene 30 definiert ist. Ein Zapfen 34 an der Stulpschiene 30 dient zur Führung des Kopplungselements 60. In dieser in Fig. 1 gezeigten Endstellung ist, wie unten noch näher ausgeführt, das Kopplungselement 60 mit Hilfe des Halteelements 40 verrastet.

Das in Fig. 2 gezeigte Halteelement 40 weist einen im wesentlichen A-förmigen Querschnitt auf, wobei an den beiden Außenseiten 41 jeweils eine nach außen vorstehende Klemmfläche 42 in Form von mehreren Klemmvorsprüngen vorgesehen ist. Die Außenseite 41 bzw. die Klemmfläche 42 kann aufgrund eines Längsschlitzes 43 im Halteelement 40 nach innen federn. An der offenen Seite des A-förmigen Halteelements 40 sind zwei miteinander verbundene L-förmige Arme 44 angeordnet, deren freie Enden 45 über das Halteelement 40 nach oben überstehen (Fig. 1). Die Funktion der freien Enden 45 und ihrer stirnseitigen Schrägfläche 45a (Reibfläche) ist unten näher beschrieben. Weiterhin weist das Halteelement 40 zwei zentrale Aussparungen 46 und 47 auf, durch welche die beiden Befestigungswangen 52, 53 (Fig. 1) des Befestigungselements 50 hindurchgesteckt werden können.

Fig. 3 zeigt das Halteelement 40 und das Befestigungselement 50 im zusammengesteckten Zustand. Von einem plattenförmigen Unterteil 51 des Befestigungselements 50 erheben sich zurückspringend zwei Paar Befestigungswangen 52, 53, zwischen denen jeweils eine durchgehende Befestigungsöffnung 54 vorgesehen ist. Zwischen den beiden, über Aussparungen 55 und 56 voneinander getrennten Paaren steht ein Nietzapfen 57 über das Halteelement 40 nach oben vor, wobei das Halteelement 40 mit seinem mittleren Quersteg in der Aussparung 56 und mit seinen L-förmigen Armen 44 in der Aussparung 55 bündig zur Oberseite des Befestigungselements 50 eingelegt ist.

Fig. 4 zeigt die beiden zusammengesteckten Elemente 40 und 50 an der Stulpschiene 30 angeordnet. Die Stulpschiene 30 ist - mit Ausnahme ihres aufgrund der Anlageschulter 32 zurückspringenden vorderen Endes 31 - breiter als das Halteelement 40 im Bereich seiner Klemmflächen 42. Die freien Enden 45 der beiden L-förmigen Arme 44 durchgreifen jeweils eine Aussparung 33 in der Stulpschiene 30 und stehen über die Oberseite der Stulpschiene 30 vor (Fig. 1).

Fig. 5 zeigt den in einer Falznut 11 eines Profilrahmens 10 angeordneten Beschlag 1. Die Stulpschiene 30 liegt auf zwei in die Falznut 11 ragenden Nutvorsprüngen 12 auf, und das Befestigungselement 50 liegt am Nutgrund 13 an. Die Klemmflächen 42 (Fig. 1) befinden sich auf Höhe der Nutvorsprünge 12, und dies führt, da der Abstand der beiden Nutvorsprünge 12 etwas geringer als die Breite des Halteelements 40 im Bereich der beiden Klemmflächen 42 ist, zu einer Klemm- oder Reibkraft zwischen dem Halteelement 40 und den Nutvorsprüngen 12. Diese Kraft reicht aus, um das Halteelement 40 und mit ihm den Beschlag 1 in der Falznut 11 klemmend zu halten.

Die Schubstange 20 ist zwischen der Stulpschiene 30 und dem Befestigungselement 50 verschiebbar gehalten und weist dazu eine Längsöffnung 21 (Fig. 5) auf, die von den Befestigungswangen 52, 53 durchgriffen ist. Der Nietzapfen 57 ist in einer Öffnung der Stulpschiene 30 vernietet. Das Kopplungselement 60 ist an der Stulpschiene 30 in Längsrichtung mittels des Zapfens 34 verschiebbar gehalten, der eine Längsöffnung 63 im Kopplungselement 60 durchgreift und dadurch dessen Längsbewegung begrenzt. In Fig. 5 ist das Kopplungselement 60 ebenfalls in seiner verschobenen Endstellung dargestellt, in welcher es durch Verrasten der freien Enden 45 des Halteelements 40 gehalten ist.

In der anfänglichen Grundstellung des Kopplungselements 60 sind die freien Enden 45 durch das Kopplungselement 60 nach unten ausgelenkt und dadurch vorgespannt, wobei sie die dazu erforderliche Elastizität aufgrund des aus Kunststoff gefertigten Halteelements 40 und der Geometrie der L-förmigen Arme 44 aufweisen. Die freien Enden 45 bzw. die Reibfläche 45a liegen teilweise unter Vorspannung an der Unterseite des Kopplungselements an (Fig. 1) und ragen teilweise in die Längsöffnung 63 hinein.

Zum Verschieben des Kopplungselements 60 in seine in den Fign. 1 und 5 gezeigte Endstellung ist daher eine bestimmte Schubkraft erforderlich, um die freien Enden 45 des Halteelements 40 aus der Längsöffnung 63 herauszudrücken und die zwischen den freien Enden 45 bzw. der Reibfläche 45a und dem Kopplungselement 60 wirkende Reibung zu überwinden. Da die freien Enden 45 in Richtung auf das Kopplungselement 60 vorgespannt sind, hintergreifen sie verrastend einen Vorsprung 65 (Fig. 5) am Kopplungselement 60, wenn dieses in seine Endstellung verschoben ist. Das Kopplungselement 60 übergreift in seiner Endstellung eine ebenfalls in der Falznut 11 angeordnete weitere Stulpschiene (nicht gezeigt). Die beiden Stulpschienen und das Befestigungslöcher 64 aufweisende Kopplungselement 60 werden mit dem Profilrahmen 10 verschraubt, so daß eine Verschiebung des Kopplungselements 60 entgegen der Bewegungsrichtung 62 (Fig. 1) nicht mehr erforderlich ist.

## Patentansprüche

1. Beschlag (1) für ein Fenster mit mindestens einem in einer Falznut (11) anzuordnenden ersten Beschlagteil (30) sowie mit einem zweiten Beschlagteil (20; 60), welches gegen den Widerstand eines separaten Halteelements (40) relativ zum ersten Beschlagteil (30) bewegbar ist, **dadurch gekennzeichnet, daß** das Halteelement (40) mindestens eine dem zweiten Beschlagteil (20; 60) zugewandte und mit diesem zusammenwirkende Reibfläche (45a) aufweist.

2. Beschlag nach Anspruch 1, **dadurch gekennzeichnet, daß** die mindestens eine Reibfläche (45a) am freien Ende (45) eines federnd gelagerten Arms (44) gebildet ist.

3. Beschlag nach Anspruch 1 oder 2, **dadurch gekennzeichnet, daß** das erste Beschlagteil (30) eine Stulpschiene und das zweite Beschlagteil (60) ein an der Stulpschiene verschiebbar gehaltenes Kopplungselement ist.

4. Beschlag nach einem der Ansprüche 1 bis 3, **dadurch gekennzeichnet, daß** das zweite Beschlagteil (60) in seiner in Bewegungsrichtung (62) verschobenen Stellung vom Halteelement (40) entgegen der Bewegungsrichtung (62) fixiert ist.

5. Beschlag nach einem der Ansprüche 1 bis 4, **dadurch gekennzeichnet, daß** der Beschlag (1) in der Falznut (11) durch das am ersten und/oder zweiten Beschlagteil (20; 60) vorgesehene Halteelement (40) gehalten ist.

6. Beschlag nach einem der Ansprüche 1 bis 5, **dadurch gekennzeichnet, daß** das Halteelement (40) zwischen dem ersten und zweiten Beschlagteil (20; 60) befestigt ist.

7. Beschlag nach einem der Ansprüche 1 bis 6, **dadurch gekennzeichnet, daß** das Halteelement (40) ein KunststoffSpritzgußteil ist.

## Claims

1. Fitting (1) for a window having at least one first fitting part (30), which is to be disposed in a rabbet groove (11), as well as a second fitting part (20; 60), which is moveable relative to the first fitting part (30) in opposition to the resistance of a separate retaining member (40), **characterised in that** the retaining member (40) includes at least one friction surface (45a), which faces the second fitting part (20; 60) and interacts with the same.

2. Fitting according to claim 1, **characterised in that** the at least one friction surface (45a) is formed at the free end (45) of a resiliently mounted arm (44).

3. Fitting according to claim 1 or 2, **characterised in that** the first fitting part (30) is a U rail and the second fitting part (60) is a coupling member, which is retained so as to be displaceable on the U rail.

4. Fitting according to one of claims 1 to 3, **characterised in that** the second fitting part (60) is secured, in its position displaced in the direction of movement (62), by the retaining member (40) in opposition to the direction of movement (62).

5. Fitting according to one of claims 1 to 4, **characterised in that** the fitting (1) is retained in the rabbet groove (11) by means of the retaining member (40) which is provided on the first and/or second fitting part (20; 60).

6. Fitting according to one of claims 1 to 5, **characterised in that** the retaining member (40) is secured between the first and second fitting part (20; 60).

7. Fitting according to one of claims 1 to 6, **characterised in that** the retaining member (40) is a plastics material injection-moulded part.

## Revendications

1. Ferrure (1) pour une fenêtre, comprenant au moins une première partie de ferrure (30) destinée à être montée dans une rainure de feuillure (11) ainsi qu'une deuxième partie de ferrure (20 ; 60) qu'on peut déplacer par rapport à la première partie de ferrure (30) à l'encontre de la résistance d'un élément de retenue séparé (40),
**caractérisée en ce que**
l'élément de retenue (40) présente au moins une surface de friction (45a) dirigée vers la deuxième partie de ferrure (20 ; 60) et qui coopère avec celle-ci.

2. Ferrure selon la revendication 1,
**caractérisée en ce que**
l'au moins une surface de friction (45a) est formée à l'extrémité libre (45) d'un bras (44) monté élastiquement.

3. Ferrure selon la revendication 1 ou 2,
**caractérisée en ce que**
la première partie de ferrure (30) est une barre de recouvrement et la deuxième partie de ferrure (60) est un élément d'accouplement qui est tenu mobile en translation à la barre de recouvrement.

4. Ferrure selon l'une des revendications 1 à 3,
**caractérisée en ce que**
la deuxième partie de ferrure (60) est immobilisée dans sa position poussée dans le sens du mouvement (62) par l'élément de retenue (40) en sens inverse du sens du mouvement (62).

5. Ferrure selon l'une des revendications 1 à 4,
**caractérisée en ce que**
la ferrure (1) est tenue dans la rainure de feuillure (11) par l'élément de retenue (40) prévu sur la première et/ou la deuxième partie de ferrure (20 ; 60).

6. Ferrure selon l'une des revendications 1 à 5,
**caractérisée en ce que**
l'élément de retenue (40) est fixé entre la première et la deuxième partie de ferrure (20 ; 60).

7. Ferrure selon l'une des revendications 1 à 6,
**caractérisée en ce que**
l'élément de retenue (40) est une pièce en matière plastique moulée par injection.
